# EUROPÄISCHE PATENTSCHRIFT

(11) **EP 2 080 539 B1**
(45) Veröffentlichungstag und Bekanntmachung des Hinweises auf die Patenterteilung: **05.01.2011**
(21) Anmeldenummer: 09000052.2
(22) Anmeldetag: 05.01.2009
(51) Int. Cl.: A63B 21/055

(54) **Gymnastikgerät**
Gymnastics device
Appareil de gymnastique

(30) Priorität: 18.01.2008 DE 202008000763 U
(43) Veröffentlichungstag der Anmeldung: 22.07.2009
(73) Patentinhaber: Klein, Frank, 81669 München (DE)
(72) Erfinder: Klein, Frank, 81669 München (DE)
(74) Vertreter: Schiffer, Axel Martin

(56) Entgegenhaltungen:
- WO-A-98/23333
- US-A1- 2005 113 224
- US-A1- 2007 173 387

## Beschreibung

Die vorliegende Erfindung betrifft ein Gymnastikgerät nach dem Oberbegriff des Anspruchs 1.

Ein gattungsgemäßes Gymnastikgerät ist bekannt und umfasst einen starren Stab, welcher zum manuellen Halten durch einen Benutzer mindestens zwei Griffbereiche aufweist. Außerdem sind mindestens zwei elastische Seile vorhanden, die an Endbereichen des Stabs angebracht sind.

Die WO 98/23333 A beschreibt ein Gymnastikgerät mit einem Griff, der an einer Mehrzahl von elastischen Kabeln befestigt ist. Die elastischen Kabel sind jeweils selektiv an einer Halteeinrichtung befestigbar, um eine variable Rückstellkraft gegen den Griff auszuüben. Die Mehrzahl an elastischen Kabeln kann von einer flexiblen Ummantelung umhüllt sein, um eine Verdrillung der aktiv befestigten Kabeln mit den inaktiven unbefestigten Kabeln zu verhindern. Die Halteeinrichtung ist an den jeweils gegenüberliegenden Enden mittels einer Befestigungseinrichtung an dem elastischen Kabelstrang befestigt.

Solche Gymnastikgeräte ermöglichen dem Benutzer, zahlreiche Übungen, wie sie zur Krankengymnastik oder im Fitness-Studio durchgeführt werden, auszuführen. Solche Übungen stärken Ausdauer, Kraft, Koordinationsfähigkeit und erhöhen die Fitness eines Benutzers.

Eine Aufgabe der Erfindung ist es, ein Gymnastikgerät bereitzustellen, mit dem unterschiedliche Übungen ausgeführt werden können. Weiterhin soll das Gerät je nach Benutzer Gymnastikübungen mit unterschiedlichem Kraftaufwand ermöglichen.

Diese Aufgabe wird durch das Gymnastikgerät mit den Merkmalen des Anspruchs 1 gelöst.

Bevorzugte Ausgestaltungen der erfindungsgemäßen Vorrichtung sind Gegenstand der abhängigen Ansprüche und werden außerdem in der Beschreibung, insbesondere im Zusammenhang mit der Figur, erläutert.

Das Gymnastikgerät der oben genannten Art ist erfindungsgemäß dadurch weitergebildet, dass zum lösbaren Befestigen der Seile an den Endbereichen des Stabs Befestigungsmittel vorhanden sind, dass die Befestigungsmittel eingerichtet sind zum manuellen Lösen und Anbringen der Seile durch einen Benutzer, so dass für unterschiedliche Gymnastikübungen Seile mit einer ersten Elastizität durch Seile mit einer von der ersten Elastizität verschiedenen zweiten Elastizität von einem Benutzer des Gymnastikgerätes austauschbar sind.

Diese Weiterbildung basiert auf der Erkenntnis, dass es zweckmäßig ist, für unterschiedliche Übungen Seile mit unterschiedlichen Elastizitäten einzusetzen. Dadurch wird ein Gymnastikgerät bereitgestellt, das beispielsweise durch einen schnellen Umbau in ein passendes Gymnastikgerät für einen anderen Benutzer mit unterschiedlicher Körperstärke umgewandelt werden kann.

Als ein wesentlicher Vorteil der Erfindung kann angesehen werden, dass ein Gymnastikgerät der oben genannten Art bereitgestellt wird, das für unterschiedlich kräftige Benutzer Trainingsmöglichkeiten mit entsprechendem Kraftaufwand ermöglicht.

Als weiterer Vorteil der Erfindung kann erachtet werden, dass das Gymnastikgerät im Vergleich zum Stand der Technik einfacher bedienbar ist.

Bei den elastischen Seilen kann es sich insbesondere um Gummiseile oder -bänder handeln. Wesentlich sind hierbei die elastischen Eigenschaften des Materials. Die Seile wirken demgemäß in der Art von Expandern. Grundsätzlich können hierfür bekannte elastische Materialien und Halbzeuge verwendet werden.

Bei einer besonders bevorzugten Ausgestaltung der Erfindung kann das Gymnastikgerät in mindestens zwei Teile zerlegt werden. Dadurch kann das Gymnastikgerät von einem Benutzer einfach transportiert und verstaut werden.

Dies kann im Fall, dass das Gymnastikgerät in zwei oder mehr Teile zerlegt werden kann, mit Hilfe einer Schraubverbindung, einer einrastenden Steckverbindung und/oder einer Bajonettverbindung erzielt werden. Diese drei Varianten erlauben eine schnelle Zerlegung bzw. einen schnellen Zusammenbau des Gymnastikgeräts und sind darüber hinaus kostengünstig in der Herstellung.

Bei einer weiteren bevorzugten Variante ist der Stab des Gymnastikgeräts aus einem Aluminiumrohr und/oder einem Kunststoff, insbesondere einem Glasfaserkomposit, gefertigt. Hierbei ist vorteilhaft, dass ein solcher Stab leicht, robust und außerdem billig herzustellen ist.

Bei manchen Gymnastikübungen erweist es sich als besonders vorteilhaft, wenn die Endbereiche des Stabs gegenüber den Griffbereichen drehbar sind. Dabei kann in einer Variante eine solche Drehung nur in einem begrenzten Winkelbereich stattfinden. In einer weiteren Variante kann eine komplette Umdrehung von 360° um die Achse des Stabs ausgeführt werden. Dadurch wird die Anzahl der durchführbaren Übungen erweitert und der Anwendungsbereich des Gymnastikgeräts vergrößert.

Zum besseren Greifen des Gymnastikgeräts weisen die Griffbereiche des Stabs in einer bevorzugten Ausführungsform der Erfindung eine Gummiumhüllung auf. Hierbei können auch andere Materialien, wie zum Beispiel Kunststoffe, Kork oder auch geriffeltes Metall, verwendet werden. Hierbei ist es auch möglich, dass die Griffbereiche eine Form aufweisen, die ein einfaches manuelles Halten des Stabes erleichtern.

Bei einer weiteren bevorzugten Variante der Erfindung ist mindestens eines der Befestigungsmittel, mit denen die Seile an den Endbereichen des Stabs befestigt werden, ein Karabinerhaken. Dies ermöglicht ein schnelles Lösen und Wiederbefestigen des jeweiligen Seils an dem jeweiligen Endbereich des Stabs. Insbesondere wenn Seile unterschiedlicherer Elastizität häufig gewechselt werden, sind Karabinerhaken vorteilhaft. Beispielsweise wird ein am Seil angebrachter Karabinerhaken an einer an dem Stab des Gymnastikgeräts befestigten Öse befestigt.

In einer weiteren Ausführungsform der Erfindung werden die Seile an dem Stab so angebracht, dass sie um denselben, also um die Achse des Stabs, drehbar sind. Dies ermöglicht Gymnastikübungen, bei denen die Seile um die Stabachse gedreht werden, ohne dass die Seile sich um den Stab wickeln, was zu unerwünschten Rotationskräften auf die Stange führen würde. Wenn die Seile drehbar angebracht sind, können zum Beispiel Übungen ausgeführt werden, bei denen zwei Schlaufen von den Füßen des Benutzers gehalten werden und die Stange mit beiden Händen frei bewegt wird. Hierbei können die Seile um den Stab in einem bestimmten Winkelbereich oder auch um volle 360° gedreht werden.

Bei einer weiteren bevorzugten Variante sind bei dem Gymnastikgerät Paare von Seilen mit unterschiedlichen Längen und/oder unterschiedlichen Stärken vorhanden. Dies ermöglicht es, dass ein einzelner Benutzer unterschiedliche Übungen durchführen kann oder aber, dass Benutzer mit unterschiedlichen körperlichen Voraussetzungen dieselbe Übung ausüben können.

Eine weitere Ausführungsform sieht für jedes Seil mindestens eine Schlaufe, besonders bevorzugt mehrere, insbesondere zwei Schlaufen vor. Das Gymnastikgerät kann sowohl mit als auch ohne Schlaufen sehr vorteilhaft eingesetzt werden. Bei der Benutzung ohne Schlaufen kann das lose Seilende des Geräts in Wohnungen z.B. an Tür- oder Fenstergriffen durch Verknoten befestigt werden, um in dieser Weise Übungen durchzuführen. Falls Schlaufen verwendet werden, bieten sich insbesondere Übungen an, bei denen die Schlaufen von Händen oder Füßen gehalten werden. Das Vorhandensein von mindestens zwei Schlaufen pro Seil kann sich bei gewissen Gymnastikübungen als vorteilhaft erweisen.

Beispielsweise kann zusätzlich oder alternativ an einem Endbereich oder auch an beiden Endbereichen des Stabs jeweils noch eine Schlaufe angebracht sein.

Eine weitere bevorzugte Variante weist an dem vom Stab abgewandten Ende weitere Befestigungsmittel, insbesondere in Form eines weiteren Karabinerhakens auf. Durch Verbinden dieses Karabinerhakens mit dem direkt am Stab angebrachten Befestigungsmittel oder mit dem Seil, an dem der Karabinerhaken selbst befestigt ist, kann somit eine Seilschlaufe gebildet werden. Ein Anwender kann diese Schlaufe z.B. an einem Türgriff befestigen und auf diese Weise Übungen durchführen. Darüber hinaus können auch separate, gegebenenfalls unterschiedliche Schlaufen oder andere Komponenten mit Hilfe der weiteren Befestigungsmittel an den Seilenden angebracht werden.

In einer bevorzugten Ausführungsform sollen die Schlaufen am jeweiligen Seil um die Seilachse drehbar angebracht sein. Dies ermöglicht Übungen, bei denen zum Beispiel ein Arm des Benutzers kreisförmige Bewegungen macht, ohne dass sich das jeweilige Seil verdreht. Ein Verdrehen würde nach einer gewissen Zeit dazu führen, dass die Gymnastikübung nicht mehr ausführbar ist und das Seil erst wieder entwunden werden muss.

Bei einer Variante, die noch weitere Übungen gestattet, sind auch die Schlaufen aus einem elastischen Material gebildet.

Vorteilhaft ist weiterhin, wenn die Schlaufen am jeweiligen Seil manuell lösbar befestigt sind. Dadurch können verschiedene Typen von Schlaufen am jeweiligen Seil befestigt werden. Hierbei können unterschiedliche Schlaufengrößen für unterschiedliche Benutzer verwendet werden. Schlaufen mit Haltegriffen für Hände sind eine weitere Möglichkeit. Weiterhin können die Schlaufen auch an anderen Gymnastikgeräten, wie zum Beispiel einer Sprossenwand, befestigt werden, was weitere Arten von Übungen ermöglicht.

Bei einer besonders bevorzugten Variante sind die Schlaufen als ringförmige Bänder ausgeführt.

Weitere Vorteile und Merkmale der vorliegenden Erfindung werden nachstehend mit Bezug auf die beigefügte Zeichnung erläutert. Hierin zeigt:
- Fig. 1:: ein Ausführungsbeispiel eines erfindungsgemäßen Gymnastikgeräts.

Figur 1 zeigt schematisch ein Ausführungsbeispiel eines erfindungsgemäßen Gymnastikgeräts 10 mit einem starren Stab 20 und zwei elastischen Seilen 30. Darüber hinaus ist noch ein nicht mit dem starren Stab verbundenes Seil 30 inklusive Schlaufe 50 abgebildet, um zu verdeutlichen, dass verschiedene Seile 30 mit Schlaufen 50 an dem starren Stab 20 befestigt werden können.

Der starre Stab 20 ist mit Hilfe einer Schraubverbindung 28 in einen linken Teil 21 und einen rechten Teil 22 zerlegbar. Symmetrisch zur Mitte befinden sich zwei Griffbereiche 24, an denen der starre Stab 20 vom Benutzer gehalten werden kann.

In der hier vorliegenden Ausführungsform sind zwei Endbereiche 26 vorhanden, welche gegenüber den Griffbereichen 24 nicht drehbar sind. Jeder Endbereich 26 verfügt über einen Steg 29, so dass ein Gurt 46 um den Endbereich 26 des Stabes 20 so gelegt werden kann, dass der Gurt 46 unter dem Steg 29 verläuft. Hierbei wird der Gurt 46 so um einen Endbereich 26 gelegt, dass die beiden Enden des Gurtes 46 nach einem Umlauf um den Endbereich 26 miteinander verbunden werden. Die beiden Enden können auch so miteinander verbunden werden, dass sich an der Verbindungsstelle ein flaches Band bildet. Auf diese Weise ist der Gurt 46 fast vollständig, also fast 360° um den Stab 20 drehbar. Die Drehung ist lediglich durch den Steg 29 eingeschränkt.

Am äußersten Ende des flachen Bandes ist eine Öse 42 befestigt. Nachdem der Gurt 46 und die Öse 42 miteinander fest verbunden sind, kann ein Karabinerhaken 44 an der Öse 42 befestigt werden. Der Karabinerhaken 44 kann als oberes Ende eines Seils 30 angesehen werden. An dessen unterem Ende ist eine Schlaufe 50 in Form eines ringförmigen Bands 52 angebracht. Beide Teile 21, 22 des starren Stabs 20 sind mit demselben Befestigungsmittel 40 mit dem jeweiligen Seil 30 verbunden.

Zur Verdeutlichung, dass die Seile 30 ausgetauscht werden können, ist ein weiteres Seil 32 mit Schlaufe 50 und Karabinerhaken 44 in der Figur 1 unten dargestellt.

Mit der vorliegenden Erfindung wird ein neuartiges Gymnastikgerät bereitgestellt, mit welchem eine Vielzahl von Übungen durchgeführt werden kann und welches auch einfach transportiert und verstaut werden kann.

## Patentansprüche

1. Gymnastikgerät
mit einem starren Stab (20), welcher zum manuellen Halten durch einen Benutzer mindestens zwei Griffbereiche (24) aufweist, und
mit mindestens zwei elastischen Seilen (30), die an Endbereichen (26) des Stabs (20) angebracht sind, wobei
zum lösbaren Befestigen der Seile (30) an den Endbereichen (26) des Stabs (20) Befestigungsmittel (40) vorhanden sind, welche zum manuellen Lösen und Anbringen der Seile (30) durch einen Benutzer eingerichtet sind, so dass für unterschiedliche Gymnastikübungen Seile (30) mit einer ersten Elastizität durch Seile (32) mit einer von der ersten Elastizität verschiedenen zweiten Elastizität von einem Benutzer des Gymnastikgerätes (10) austauschbar sind,
**dadurch gekennzeichnet,**
**dass** an jedem Endbereich (26) ein Steg (29) vorgesehen ist, so dass ein Gurt (46) um den Endbereich (26) des Stabes (20) und unter dem jeweiligen Steg (29) verlaufend legbar ist, um die beiden Enden des Gurtes (46) nach einem Umlauf um den Endbereich (26) miteinander zu verbinden.

2. Gymnastikgerät nach Anspruch 1,
**dadurch gekennzeichnet,**
**dass** der Stab (20) zum Transport des Gymnastikgeräts (10) in mindestens zwei Teile (21, 22) zerlegbar ist.

3. Gymnastikgerät nach Anspruch 1 oder 2,
**dadurch gekennzeichnet,**
**dass** der Stab (20) mit Hilfe einer Schraubverbindung (28), einer Bajonettverbindung und/oder einer einrastenden Steckverbindung in mindestens zwei Teile (21, 22) zerlegbar ist.

4. Gymnastikgerät nach einem der Ansprüche 1 bis 3,
**dadurch gekennzeichnet,**
**dass** der Stab (20) aus einem Aluminiumrohr und/oder aus Kunststoff, insbesondere aus einem Glasfaserkomposit, gefertigt ist.

5. Gymnastikgerät nach einem der Ansprüche 1 bis 4,
**dadurch gekennzeichnet,**
**dass** die Endbereiche (26) gegenüber den Griffbereichen (24) des Stabs (20) mindestens in einem Winkelbereich drehbar sind.

6. Gymnastikgerät nach einem der Ansprüche 1 bis 5,
**dadurch gekennzeichnet,**
**dass** die Griffbereiche (24) des Stabs (20) eine Gummiumhüllung aufweisen.

7. Gymnastikgerät nach einem der Ansprüche 1 bis 6,
**dadurch gekennzeichnet,**
**dass** mindestens ein Befestigungsmittel (40) ein Karabinerhaken (44) ist.

8. Gymnastikgerät nach einem der Ansprüche 1 bis 7,
**dadurch gekennzeichnet,**
**dass** mindestens ein Befestigungsmittel ein Karabinerhaken (44) mit einer an dem Stab (20) befestigten Öse (42) ist.

9. Gymnastikgerät nach einem der Ansprüche 1 bis 8,
**dadurch gekennzeichnet,**
**dass** die Seile (30) an dem Stab (20) mindestens in einem Winkelbereich um denselben drehbar angebracht sind.

10. Gymnastikgerät nach einem der Ansprüche 1 bis 9,
**dadurch gekennzeichnet,**
**dass** Paare von Seilen (30) mit unterschiedlichen Längen und/oder unterschiedlichen Stärken vorhanden sind.

11. Gymnastikgerät nach einem der Ansprüche 1 bis 10,
**dadurch gekennzeichnet,**
**dass** an jedem Seil (30) mindestens eine Schlaufe (50), insbesondere zwei Schlaufen (50), insbesondere aus einem elastischen Material, vorhanden sind.

12. Gymnastikgerät nach einem der Ansprüche 1 bis 11,
**dadurch gekennzeichnet,**
**dass** jedes Seil an dem vom Stab (20) abgewandten Ende weitere Befestigungsmittel aufweist.

13. Gymnastikgerät nach Anspruch 12,
**dadurch gekennzeichnet,**
**dass** die weiteren Befestigungsmittel einen Karabinerhaken aufweisen.

14. Gymnastikgerät nach einem der Ansprüche 11 bis 13,
**dadurch gekennzeichnet,**
**dass** die Schlaufen (50) am jeweiligen Seil (30) um die Seilachse drehbar angebracht sind.

15. Gymnastikgerät nach Anspruch 11 bis 14,
**dadurch gekennzeichnet,**
**dass** die Schlaufen (50) am jeweiligen Seil (30) manuell lösbar befestigt sind.

16. Gymnastikgerät nach einem der Ansprüche 11 bis 15,
**dadurch gekennzeichnet,**
**dass** die Schlaufen (50) als ringförmige Bänder (52) ausgeführt sind.

## Claims

1. Gymnastic apparatus
having a rigid bar (20) provided with at least two gripping areas (24) for manual holding by a user, and
having at least two elastic ropes (30) fitted to end regions (26) of the bar (20), wherein
for the detachable fastening of the ropes (30) to the end regions (26) of the bar (20) fastening means (40) are provided, the fastening means (40) are set up for manual release and fitting of the ropes (30) by a user in such a way that for different gymnastic exercises ropes (30) with a first elasticity can be replaced by ropes (32) with a second elasticity, different from the first elasticity, by a user of the gymnastic apparatus (10),
**characterised in that**
at each end region (26) a web (29) is provided, so that a strap (46) can be placed round the end region (26) of the bar (20) and running under the respective web (29) to interconnect the two ends of the strap (46) with each other after passing round the end region (26).

2. Gymnastic apparatus according to claim 1,
**characterised in that**
the bar (20) can be split up into at least two parts (21, 22) for the transportation of the gymnastic apparatus (10).

3. Gymnastic apparatus according to claim 1 or 2,
**characterised in that**
the bar (20) can be split up into at least two parts (21, 22) with the aid of a screw coupling (28), a bayonet joint and/or a locking plug connection.

4. Gymnastic apparatus according to one of claims 1 to 3,
**characterised in that**
the bar (20) is made from an aluminum tube and/or from plastic, particularly from a glass fiber composite.

5. Gymnastic apparatus according to one of claims 1 to 4,
**characterised in that**
the end regions (26) can be rotated at least in an angular range relative to the gripping areas (24) of the bar (20).

6. Gymnastic apparatus according to one of claims 1 to 5,
**characterised in that**
the gripping areas (24) of the bar (20) have a rubber sleeve.

7. Gymnastic apparatus according to one of claims 1 to 6,
**characterised in that**
at least one fastening means (40) is a snap-hook (44).

8. Gymnastic apparatus according to one of claims 1 to 7,
**characterised in that**
at least one fastening means is a snap-hook (44) with a ring (42) fastened to the bar (20).

9. Gymnastic apparatus according to one of claims 1 to 8,
**characterised in that**
the ropes (30) are fitted to the bar (20) so as to rotate about the same at least in an angular range.

10. Gymnastic apparatus according to one of claims 1 to 9,
**characterised in that**
there are pairs of ropes (30) with different lengths and/or different strengths.

11. Gymnastic apparatus according to one of claims 1 to 10,
**characterised in that**
at each rope (30) there is at least one loop (50), particularly two loops (50), particularly from an elastic material.

12. Gymnastic apparatus according to one of claims 1 to 11,
**characterised in that**
at the end remote from the bar (20) each rope has further fastening means.

13. Gymnastic apparatus according to claim 12,
**characterised in that**
the further fastening means have a snap-hook.

14. Gymnastic apparatus according to one of claims 11 to 13,
**characterised in that**
at the given rope (30), the loops (50) are fitted so as to rotate about the rope axis.

15. Gymnastic apparatus according to one of claims 11 to 14,
**characterised in that**
the loops (50) are fastened in a manually releasable manner to the given rope (30).

16. Gymnastic apparatus according to one of claims 11 to 15,
**characterised in that**
the loops (50) are in the form of annular bands (52).

## Revendications

1. Appareil de gymnastique
avec une barre rigide (20) qui comprend au moins deux zones de préhension (24) destinées à être tenues manuellement par un utilisateur, et
avec au moins deux câbles élastiques (30) qui sont placés sur des zones d'extrémité (26) de la barre (20), dans lequel
pour fixer les câbles (30) de manière amovible sur les zones d'extrémité (26) de la barre (20), des moyens de fixation (40) sont présents, qui sont agencés pour une libération et un montage manuels des câbles (30) par un utilisateur,
de sorte que, pour différents exercices de gymnastique, des câbles (30) ayant une première élasticité peuvent être remplacés par des câbles (32) ayant une deuxième élasticité différente de la première élasticité par un utilisateur de l'appareil de gymnastique (10),
***caractérisé en ce que***
dans chaque zone d'extrémité (26) se trouve une barrette (29), de sorte qu'une sangle (46) peut être posée autour de la zone d'extrémité (26) de la barrette (20) et sous la barrette (29) respective, afin de relier entre elles les deux extrémités de la sangle (46) après un tour autour de la zone d'extrémité (26).

2. Appareil de gymnastique selon la revendication 1,
***caractérisé en ce que***
la barre (20) peut être démontée en au moins deux parties (21, 22) pour le transport de l'appareil de gymnastique (10).

3. Appareil de gymnastique selon la revendication 1 ou 2,
***caractérisé en ce que***
la barre (20) peut être démontée en au moins deux parties (21, 22) à l'aide d'une liaison par vissage (28), d'une jonction à baïonnette et/ou d'une connexion enfichable.

4. Appareil de gymnastique selon l'une quelconque des revendications 1 à 3,
***caractérisé en ce que***
la barre (20) est fabriquée dans un tube d'aluminium et/ou en matière synthétique, en particulier dans un composite de fibres de verre.

5. Appareil de gymnastique selon l'une quelconque des revendications 1 à 4,
***caractérisé en ce que***
les zones d'extrémité (26) peuvent tourner, au moins dans une plage angulaire, par rapport aux zones de préhension (24) de la barre (20).

6. Appareil de gymnastique selon l'une quelconque des revendications 1 à 5,
***caractérisé en ce que***
les zones de préhension (24) de la barre (20) comprennent une gaine en caoutchouc.

7. Appareil de gymnastique selon l'une quelconque des revendications 1 à 6,
***caractérisé en ce qu'***
au moins un moyen de fixation (40) est un mousqueton (44).

8. Appareil de gymnastique selon l'une quelconque des revendications 1 à 7,
***caractérisé en ce qu'***
au moins un moyen de fixation est un mousqueton (44) avec un anneau (42) fixé sur la barre (20).

9. Appareil de gymnastique selon l'une quelconque des revendications 1 à 8,
***caractérisé en ce que***
les câbles (30) sont montés sur la barre (20) d'une manière rotative, au moins sur une plage angulaire, autour de celle-ci.

10. Appareil de gymnastique selon l'une quelconque des revendications 1 à 9,
***caractérisé en ce que***
des paires de câbles (30) de différentes longueurs et/ou de différentes grosseurs sont présentes.

11. Appareil de gymnastique selon l'une quelconque des revendications 1 à 10,
***caractérisé en ce que***
sur chaque câble (30) se trouve au moins une dragonne (50), en particulier deux dragonnes (50), en particulier en matériau élastique.

12. Appareil de gymnastique selon l'une quelconque des revendications 1 à 11,
***caractérisé en ce que***
chaque câble comprend d'autres moyens de fixation sur l'extrémité opposée à la barre (20).

13. Appareil de gymnastique selon la revendication 12,
***caractérisé en ce que***
les autres moyens de fixation comprennent un mousqueton.

14. Appareil de gymnastique selon l'une quelconque des revendications 11 à 13,
***caractérisé en ce que***
les dragonnes (50) sont montées sur le câble respectif (30) de manière rotative autour de l'axe du câble.

15. Appareil de gymnastique selon l'une quelconque des revendications 11 à 14,
***caractérisé en ce que***
les dragonnes (50) sont fixées sur le câble (30) respectif d'une manière amovible manuellement.

16. Appareil de gymnastique selon l'une quelconque des revendications 11 à 15,
***caractérisé en ce que***
les dragonnes (50) sont conformées en bandes annulaires (52).
